# EUROPÄISCHE PATENTSCHRIFT

(11) **EP 3 870 904 B1**
(45) Veröffentlichungstag und Bekanntmachung des Hinweises auf die Patenterteilung: **15.05.2024**
(21) Anmeldenummer: 19850816.0
(22) Anmeldetag: 24.10.2019
(51) Int. Cl.: F24D 3/10, F24D 19/10, E03B 7/07, F24H 9/16, G01M 3/04, F24H 1/52, F24H 9/17

(54) **HEIZGERÄT**
HEATING DEVICE
DISPOSITIF DE CHAUFFAGE

(30) Priorität: 25.10.2018 TR 201815989
(43) Veröffentlichungstag der Anmeldung: 01.09.2021
(73) Patentinhaber: Bosch Termoteknik Isitma ve Klima Sanayi Ticaret Anonim Sirketi, 45030 Manisa (TR)
(72) Erfinder: STUMPP, Hermann, 73730 Esslingen (DE); FISCHER, Ralf, 73730 Esslingen (DE); EPPLER, Marc, 72406 Bisingen (DE); HAUSCHL, Markus, 73268 Erkenbrechtsweiler (DE); ERDOGAN, Hasan Cosan, 45030 Manisa (TR); RAMSPERGER, Thomas, 73066 Uhingen (DE)
(74) Vertreter: Bee, Joachim
(86) Internationale Anmeldenummer: PCT/IB2019/059113
(87) Internationale Veröffentlichungsnummer: WO 2020/084555

(56) Entgegenhaltungen:
- EP-A2- 2 476 963
- EP-A2- 2 821 713
- WO-A1-2018/111881
- DE-A1- 4 325 685
- GB-A- 2 377 745

## Beschreibung

### TECHNISCHER BEREICH

Bei dieser Erfindung geht es um ein Heizgerät, das folgende Eigenschaften aufweist: eine Heizeinheit zum Erhitzen einer Flüssigkeit, eine an die besagte Heizeinheit angeschlossene Flussleitung zur Durchleitung von Flüssigkeit über eine anschließbare zentrale Heizleitung mit mindestens einem daran angeschlossenen Wärmeverbraucher, eine an die besagte Heizeinheit angeschlossene Rückflussleitung zur Rückführung der kühlen Flüssigkeit vom Wärmeverbraucher aus der zentralen Heizleitung, eine häusliche Wasserleitung, eine zwecks Leitungswassereinspeisung mit der Flussleitung oder der Rückflussleitung verbundene Füllleitung, ein Füllventil zum Steuern des Wasserdurchflusses der Füllleitung, einen an der Flussleitung oder der Rückflussleitung angebrachten Drucksensor zur Feststellung des Flüssigkeitsdrucks sowie eine mit dem besagten Drucksensor verbundene Prozessoreinheit zur Auswertung der Messdaten.

### BISHERIGER STAND DER TECHNIK

Heizgeräte erhitzen das Wasser in der zentralen Heizleitung, an die sie angeschlossen sind. Das erhitzte Wasser wird durch an die zentrale Heizleitung angeschlossene Wärmeverbraucher geführt, wodurch der Raum beheizt wird. Bei aus verschiedenen Gründen auftretenden Wasserverlusten in der zentralen Heizleitung fällt der Wasserdruck ab und führt zu einer verminderten Heizleistung. Es wurden unterschiedliche Systeme entwickelt, um Wasser in die zentrale Heizleitung einzuspeisen, um den Druckverlust auszugleichen. Bei einem dieser Systeme wird der Druck in der zentralen Heizleitung gemessen, um bei einem Abfall des Drucks unter einen bestimmten Schwellenwert mittels eines Füllventils automatisch Wasser aus einer anderen Quelle (beispielsweise der Hauswasserversorgungsleitung) einzuspeisen. Falls jedoch eine undichte Stelle in der zentralen Heizleitung oder an einem der angeschlossenen Wärmeverbraucher vorhanden wäre, so würde diese automatische Wassereinspeisung dazu führen, dass immer mehr Flüssigkeit austritt und zu einer Überschwemmung führen kann. Auch Funktionsstörungen oder Abnutzungserscheinungen beim Drucksensor können zu fehlerhaften Einspeisungsvorgängen führen, was zu überhöhtem oder zu niedrigem Druck auf der zentralen Heizleitung führen kann.

Die GB 2377745 A offenbart ein Nachfüllmittel für ein Nachfüllfluid in einem Primärsystem aus einer Sekundärquelle. Das Nachfüllmittel umfasst einen zwischen Primärsystem und Sekundärquelle verbundenen Fluidpfad sowie Antikontaminationsmittel um einen Fluidstrom von der Quelle zum Primärsystem zuzulassen und um einen Fluidstrom vom Primärsystem zur Quelle zu unterbinden.

Die EP 2476963 A2 offenbart ein Verfahren zum Füllen und Nachfüllen von Wasser in einen Wasserkreislauf, welcher von einem Wasserversorgungssystem mit Wasser versorgt wird.

Die DE 4325685 A1 offenbart eine automatische Befüll- und Nachfülleinheit für Heizungsanlagen mit Warneinrichtung für Heizwasser und Brauchwasser, die den Wasserdruck in Heizanlagen konstant hält sowie bei Defekten in der Heizungsanlage durch Licht oder Schall warnt.

Die WO 2018/111881 A1 offenbart ein Verfahren zur Detektion eines Lecks in einem hydronischen System.

Die EP 2821713 A2 offenbart ein Verfahren zum Einspeisen von Speisewasser in eine Heizungsanlage mit einem Einspeisedruck, der niedriger als ein gewünschter Systemdruck der Heizungsanlage ist. Beim Einspeisen wird das unter dem Einspeisedruck stehende Speisewasser mittels einer Pumpe auf den gewünschten Systemdruck gebracht.

Somit machten die oben genannten Probleme eine Innovation im entsprechenden technischen Bereich erforderlich.

### KURZBESCHREIBUNG DER ERFINDUNG

Die vorliegende Erfindung betrifft ein Heizgerät und eine Einspeisungsmethode, welche die oben genannten Nachteile beseitigen und zu innovativen Entwicklungen im betreffenden technischen Bereich führen sollen.

Ein Ziel der Erfindung besteht in der Bereitstellung eines Heizgerätes und einer Einspeisungsmethode, mit der Fehler bei der Wassereinspeisung in die zentrale Heizleitung ermittelt werden können.

Ein weiteres Ziel der Erfindung besteht in der Bereitstellung eines Heizgerätes und einer Einspeisungsmethode, mit der Lecks und Störungen im mit der zentralen Heizleitung verbundenen System ermittelt werden können.

Ein weiteres Ziel der Erfindung besteht darin, dass eine unendliche Fortsetzung der Wassereinspeisung unterbunden wird.

Ein weiteres Ziel der Erfindung besteht darin, dass eine überhöhte Füllmenge bei der Wassereinspeisung unterbunden wird.

Ein weiteres Ziel der Erfindung besteht darin, dass eine unverhältnismäßige Erhitzung des Füllventils unterbunden wird.

Die vorliegende Erfindung, die so konzipiert ist, dass sie alle oben genannten und unten ausführlicher dargestellten Anforderungen erfüllt, stellt ein Heizgerät dar, das folgende Eigenschaften aufweist: eine Heizeinheit zum Erhitzen einer Flüssigkeit, eine an die besagte Heizeinheit angeschlossene Flussleitung zur Durchleitung von Flüssigkeit über eine anschließbare zentrale Heizleitung mit mindestens einem daran angeschlossenen Wärmeverbraucher, eine an die besagte Heizeinheit angeschlossene Rückflussleitung zur Rückführung der kühlen Flüssigkeit vom Wärmeverbraucher aus der zentralen Heizleitung, eine häusliche Wasserleitung, eine zwecks Leitungswassereinspeisung mit der Flussleitung oder der Rückflussleitung verbundene Füllleitung, ein Füllventil zum Steuern des Wasserdurchflusses der Füllleitung, einen an der Flussleitung oder der Rückflussleitung angebrachten Drucksensor zur Feststellung des Flüssigkeitsdrucks sowie eine mit dem besagten Drucksensor verbundene Prozessoreinheit zur Auswertung der Messdaten. Die besagte Prozessoreinheit ist so konfiguriert, dass sie in einem automatischen Einspeisemodus folgende Schritte ausführt:
- die Überwachung des gemessenen Fülldrucks,
- das Öffnen des besagten Füllventils, wenn ermittelt wird, dass der gemessene Fülldruck einen vorher festgelegten ersten Schwellenwert unterschreitet,
- das Schließen des Füllventils, wenn ermittelt wird, dass der gemessene Fülldruck einen vorher festgelegten zweiten Schwellenwert überschreitet,
- das Schließen des Füllventils, nachdem ermittelt wurde, dass eine vorher festgelegte erste Zeitspanne seit dem Öffnen der Füllventils vergangen ist.

Die Innovation besteht darin, dass die Prozessoreinheit so konfiguriert ist,
- dass sie eine Störung des Drucksensors abfragen kann;
- dass sie den automatischen Einspeisemodus stoppen kann, wenn ermittelt wurde, dass der Drucksensor defekt ist;
- dass sie den automatischen Einspeisemodus starten kann, wenn ermittelt wurde, dass der Drucksensor intakt ist.

Dadurch wird eine ständige Wassereinspeisung bei Druckabfällen, die beispielsweise durch Lecks in der angeschlossenen zentralen Heizleitung auftreten können, ausgeschlossen und eine Überschwemmung im leckenden Bereich verhindert. Durch einen defekten Drucksensor veranlasste fehlerhafte Einspeisungsvorgänge können verhindert werden.

Eine weitere vorteilhafte Eigenschaft der Erfindung besteht darin, dass sie die Zirkulation in der anschließbaren zentralen Heizleitung mittels einer Pumpe gewährleistet; und dass die Prozessoreinheit so konfiguriert ist, dass sie die Funktion der besagten Pumpe kontrolliert; und dass sie vor dem Schritt "das Öffnen des besagten Füllventils, wenn ermittelt wird, dass der gemessene Fülldruck einen vorher festgelegten ersten Schwellenwert unterschreitet", den Schritt
- zum zumindest teilweisen Herunterfahren der Leistung der Pumpe
veranlasst. Dadurch wird zumindest teilweise verhindert, dass die Pumpe Gegendruck auf das Füllventil ausübt und einen Rückstau in der Flüssigkeitszirkulation verursacht.

Eine weitere vorteilhafte Eigenschaft der Erfindung besteht darin, dass die Prozessoreinheit so mit der Heizeinheit verbunden ist, dass sie deren Funktion überwachen kann; und dass sie so konfiguriert ist, dass sie vor dem Schritt "das Öffnen des besagten Füllventils, wenn ermittelt wird, dass der gemessene Fülldruck einen vorher festgelegten ersten Schwellenwert unterschreitet", den Schritt
- zum zumindest teilweisen Herunterfahren der Heizleistung der Heizeinheit
veranlasst. Dadurch wird eine Überhitzung des Wassers/der Flüssigkeit infolge der verminderten Pumpleistung oder des Stoppens der Pumpe verhindert.

Eine weitere vorteilhafte Eigenschaft der Erfindung besteht darin, dass sie mit einer Wärmeaustauschverbindung ausgestattet ist, die eine Verbindung zwischen der Heizleitung und der Rückflussleitung bildet; dass sich ein Wärmetauscher zwischen der besagten Wärmeaustauschverbindung und der Hauswasserversorgungsleitung befindet; dass sie mit einem Wechselventil ausgestattet ist, das die Wasserzirkulation in einer ersten Position von der Heizeinheit zum Wärmetauscher und in einer zweiten Position von der Heizeinheit zu den Wärmeverbrauchern ermöglicht; dass die Prozessoreinheit so konfiguriert ist, dass sie die Funktion des Wechselventils steuern kann; und dass sie vor dem Schritt "das Öffnen des besagten Füllventils, wenn ermittelt wird, dass der gemessene Fülldruck einen vorher festgelegten ersten Schwellenwert unterschreitet"
- dafür sorgt, dass das Wechselventil auf seine zweite Position umgestellt wird.

Eine weitere vorteilhafte Eigenschaft der Erfindung besteht darin, dass ihre Prozessoreinheit so konfiguriert ist, dass sie den automatischen Einspeisemodus stoppt, wenn sie ermittelt, dass die Schritte "das Öffnen des besagten Füllventils, wenn ermittelt wird, dass der gemessene Fülldruck einen vorher festgelegten ersten Schwellenwert unterschreitet", "das Schließen des Füllventils, wenn ermittelt wird, dass der gemessene Fülldruck einen vorher festgelegten zweiten Schwellenwert überschreitet" und/oder "das Schließen des Füllventils, nachdem ermittelt wurde, dass eine vorher festgelegte erste Zeitspanne seit dem Öffnen der Füllventils vergangen ist", einen voreingestellten Wert für die Anzahl von Wiederholungen erreicht haben. Dadurch wird gewährleistet, dass das Füllventil seine Funktion innerhalb der Wartungszyklen erfüllen kann.

Eine weitere vorteilhafte Eigenschaft der Erfindung besteht darin, dass ihre Prozessoreinheit so konfiguriert ist, dass sie den automatischen Einspeisemodus stoppt, wenn sie ermittelt, dass die Schritte "das Öffnen des besagten Füllventils, wenn ermittelt wird, dass der gemessene Fülldruck einen vorher festgelegten ersten Schwellenwert unterschreitet", "das Schließen des Füllventils, wenn ermittelt wird, dass der gemessene Fülldruck einen vorher festgelegten zweiten Schwellenwert überschreitet" und/oder "das Schließen des Füllventils, nachdem ermittelt wurde, dass eine vorher festgelegte erste Zeitspanne seit dem Öffnen der Füllventils vergangen ist", mindestens einmal häufiger wiederholt werden, als der voreingestellte Wert für die Wiederholungsfrequenz. Dadurch kann eine zu hohe Frequenz von Messvorgängen festgestellt werden, wodurch ein potentielles Leck ermittelt werden kann.

Eine weitere vorteilhafte Eigenschaft der Erfindung besteht darin, dass sie mit einer Speichereinheit ausgestattet ist, in die der erste Schwellenwert, der zweite Schwellenwert und die erste Zeitspanne eingespeichert werden; und dass sie auch mit einer mit der Prozessoreinheit verbundenen Bedieneroberfläche ausgestattet ist, über welche die in der Speichereinheit hinterlegten Werte für den ersten Schwellenwert, den zweiten Schwellenwert und die erste Zeitspanne angepasst werden können.

Eine weitere vorteilhafte Eigenschaft der Erfindung besteht darin, dass sie mit einer Speichereinheit ausgestattet ist, die den Wert für die besagte Anzahl von Wiederholungen enthält; und dass sie auch mit einer mit der Prozessoreinheit verbundenen Bedieneroberfläche ausgestattet ist, über welche die in der Speichereinheit hinterlegten Werte für den ersten Schwellenwert und die erste Zeitspanne angepasst werden können.

Eine weitere vorteilhafte Eigenschaft der Erfindung besteht darin, dass sie mit einer Speichereinheit ausgestattet ist, die den Wert für die besagte Wiederholungsfrequenz enthält; und dass sie auch mit einer mit der Prozessoreinheit verbundenen Bedieneroberfläche ausgestattet ist, über welche die in der Speichereinheit hinterlegten Werte für den ersten Schwellenwert und die erste Zeitspanne angepasst werden können. Dies ermöglicht eine Anpassung der Schwellenwerte an die Umgebung und die Eigenschaften des Systems.

Eine weitere vorteilhafte Eigenschaft der Erfindung besteht darin, dass sie mit einer mit der Prozessoreinheit verbundenen Bedieneroberfläche ausgestattet ist, die dem Benutzer die Auswahl zwischen dem besagten automatischen Einspeisemodus und einem manuellen Einspeisemodus ermöglicht, bei dem das Füllventil manuell angesteuert werden und manuelle Eingaben gemacht werden können. Dadurch ist es möglich, eine manuelle Einspeisung zu veranlassen, wenn der automatische Einspeisemodus nicht funktionieren sollte.

Die Erfindung stellt außerdem eine durch die Prozessoreinheit eines beliebigen, die folgenden Ansprüche erfüllenden Heizgeräts veranlasste Einspeisungsmethode dar: eine Heizeinheit zum Erhitzen einer Flüssigkeit, eine an die besagte Heizeinheit angeschlossene Flussleitung zur Durchleitung von Flüssigkeit über eine anschließbare zentrale Heizleitung mit mindestens einem daran angeschlossenen Wärmeverbraucher, eine an die besagte Heizeinheit angeschlossene Rückflussleitung zur Rückführung der kühlen Flüssigkeit vom Wärmeverbraucher aus der zentralen Heizleitung, eine häusliche Wasserleitung, eine zwecks Leitungswassereinspeisung mit der Flussleitung oder der Rückflussleitung verbundene Füllleitung, ein Füllventil zum Steuern des Wasserdurchflusses der Füllleitung, einen an der Flussleitung oder der Rückflussleitung angebrachten Drucksensor zur Feststellung des Flüssigkeitsdrucks sowie eine mit dem besagten Drucksensor verbundene Prozessoreinheit zur Auswertung der Messdaten. In einem automatischen Einspeisemodus werden folgende Schritte ausgeführt:
- die Überwachung des gemessenen Fülldrucks,
- das Öffnen des besagten Füllventils, wenn ermittelt wird, dass der gemessene Fülldruck einen vorher festgelegten ersten Schwellenwert unterschreitet,
- das Schließen des Füllventils, wenn ermittelt wird, dass der gemessene Fülldruck einen
- vorher festgelegten zweiten Schwellenwert überschreitet,
- das Schließen des Füllventils, nachdem ermittelt wurde, dass eine vorher festgelegte erste Zeitspanne seit dem Öffnen der Füllventils vergangen ist.

Die Innovation der Erfindung besteht darin, dass sie so konfiguriert ist,
- dass sie eine Störung des Drucksensors abfragen kann;
- dass sie den automatischen Einspeisemodus stoppen kann, wenn ermittelt wurde, dass der Drucksensor defekt ist;
- dass sie den automatischen Einspeisemodus starten kann, wenn ermittelt wurde, dass der Drucksensor intakt ist

Eine weitere vorteilhafte Eigenschaft der Erfindung besteht darin, dass vor der Ausführung des Schrittes,"das Öffnen des besagten Füllventils, wenn ermittelt wird, dass der gemessene Fülldruck einen vorher festgelegten ersten Schwellenwert unterschreitet", der Schritt
- zum zumindest teilweisen Herunterfahren der Leistung der Pumpe dafür sorgt, dass das Wasser in der anschließbaren zentralen Heizleitung zirkuliert

Eine weitere vorteilhafte Eigenschaft der Erfindung besteht darin, dass vor der Ausführung des Schrittes,"das Öffnen des besagten Füllventils, wenn ermittelt wird, dass der gemessene Fülldruck einen vorher festgelegten ersten Schwellenwert unterschreitet", der Schritt
- zum zumindest teilweisen Herunterfahren der Heizleistung der Heizeinheit ausgeführt wird.

Eine weitere vorteilhafte Eigenschaft der Erfindung besteht darin, dass vor der Ausführung des Schrittes,"das Öffnen des besagten Füllventils, wenn ermittelt wird, dass der gemessene Fülldruck einen vorher festgelegten ersten Schwellenwert unterschreitet", der Schritt
- der Umschaltung eines Wechselventils in eine erste Position, in der die Zirkulation des Wassers zwischen der Heizeinheit und dem Durchlaufrohr oder der Rückflussleitung über eine in das Heizgerät eingebaute Wärmeaustauschverbindung mit Wärmetauscher geleitet wird, um einen Wärmeaustausch mit der Hauswasserversorgungsleitung zu gewährleisten bzw. in eine zweite Position, in der die Wasserzirkulation von der Heizeinheit in die Wärmeverbraucher geleitet wird

Eine weitere vorteilhafte Eigenschaft der Erfindung besteht darin, dass der automatische Einspeisemodus gestoppt wird, wenn die Schritte "das Öffnen des besagten Füllventils, wenn ermittelt wird, dass der gemessene Fülldruck einen vorher festgelegten ersten Schwellenwert unterschreitet", "das Schließen des Füllventils, wenn ermittelt wird, dass der gemessene Fülldruck einen vorher festgelegten zweiten Schwellenwert überschreitet" und/oder "das Schließen des Füllventils, nachdem ermittelt wurde, dass eine vorher festgelegte erste Zeitspanne seit dem Öffnen der Füllventils vergangen ist", einen voreingestellten Wert für die Anzahl von Wiederholungen erreicht haben.

Eine weitere vorteilhafte Eigenschaft der Erfindung besteht darin, dass der automatische Einspeisemodus gestoppt wird, wenn die Schritte "das Öffnen des besagten Füllventils, wenn ermittelt wird, dass der gemessene Fülldruck einen vorher festgelegten ersten Schwellenwert unterschreitet", "das Schließen des Füllventils, wenn ermittelt wird, dass der gemessene Fülldruck einen vorher festgelegten zweiten Schwellenwert überschreitet" und/oder "das Schließen des Füllventils, nachdem ermittelt wurde, dass eine vorher festgelegte erste Zeitspanne seit dem Öffnen der Füllventils vergangen ist", mindestens einen der voreingestellten Häufigkeitswerte für die Wiederholungsfrequenz überschritten haben.

### KURZBESCHREIBUNG ZUR ABBILDUNG

Abbildung 1 zeigt eine symbolische Darstellung des Heizgeräts.
Abbildung 2 zeigt eine schematische Darstellung des Heizgeräts.

### AUSFÜHRLICHE BESCHREIBUNG DER ERFINDUNG

In dieser ausführlichen Beschreibung wird die Heizvorrichtung, die Gegenstand dieser Erfindung ist, zum besseren Verständnis durch mögliche Beispiele erläutert, die jedoch keine Beschränkung der Möglichkeiten darstellen sollen.

Das unter Bezugnahme auf Abbildung 1 dargestellte Heizgerät ist mit einer Heizeinheit zum Erhitzen einer Flüssigkeit ausgestattet. Das Heizgerät (1) verfügt über eine mit der besagten Heizeinheit verbundene Durchflussleitung (41) zur Durchleitung einer Flüssigkeit über eine anschließbare zentrale Heizleitung (40) an einen Wärmeverbraucher sowie eine mit der besagten Heizeinheit verbundene Rückflussleitung (42), um die durch den Wärmeverbraucher teilweise abgekühlte Flüssigkeit über die besagte anschließbare zentrale Heizleitung (40) zur Heizeinheit zurückzuführen.

Bei den hier genannten Wärmeverbrauchern kann es sich um an die anschließbare zentrale Heizleitung (40) angeschlossene Heizkörper o.Ä. handeln.

Eine Füllleitung (31) ist so ausgeführt, dass sie die Durchleitung einer Flüssigkeit von der Hauswasserversorgungsleitung (30) in die Durchlaufleitung (41) oder die Rückflussleitung (42) ermöglicht. Das Heizgerät (1) verfügt über ein Füllventil (13), über das die Durchleitung der Flüssigkeit von der Hauswasserversorgungsleitung (30) über die Füllleitung (31) an die Durchlaufleitung (41) oder die Rückflussleitung (42) gesteuert wird. Ist das besagte Füllventil (13) geöffnet, so ermöglicht es den Durchfluss von der Hauswasserversorgungsleitung (30) an die Durchlaufleitung (41) oder die Rückflussleitung (42) und somit also an die anschließbare zentrale Heizleitung (40). Ist das Füllventil geschlossen, wird der Durchfluss unterbrochen.

Ferner ist das Heizgerät (1) mit einem Drucksensor (16) ausgestattet, der den Druck der Flüssigkeit in der Durchlaufleitung (41) oder der Rückflussleitung (42) ermittelt.

Das Heizgerät (1) ist darüber hinaus mit einer mit der Durchlaufleitung (41) oder der Rückflussleitung (42) verbundenen Pumpe (14) ausgestattet. Die besagte Pumpe (14) sorgt für die Zirkulation der Flüssigkeit durch die anschließbare zentrale Heizleitung (40). Die Durchflussrate des Wassers in der anschließbaren zentralen Heizleitung (40) variiert je nach eingestellter Leistung der Pumpe (14), also je nach Drehgeschwindigkeit des in der Pumpe (14) befindlichen Rotors.

Eine Steuereinheit (20) ist so ausgeführt, dass sie die Leistung der Pumpe (14), das Öffnen bzw. das Schließen des Füllventils (13) und die Wärmeemission der Heizeinheit kontrollieren und die durch den Drucksensor (16) gemessenen Druckwerte auslesen kann. Die besagte Steuereinheit (20) ist mit einer Prozessoreinheit (22) und einer Speichereinheit (24) ausgestattet, in der das Programm gespeichert ist, das aus den durch die Prozessoreinheit (22) auszuführenden Befehlszeilen besteht. Die Prozessoreinheit (22) kann als Mikroprozessor ausgeführt sein, während die Speichereinheit (24) sowohl aus permanentem Datenspeicher als auch aus einer geeigneten Kombination von Festspeichern und Zwischenspeichern bestehen kann.

In der Praxis ist die Erfindung eine Heiztherme. Bei diesem Praxisbeispiel ist das Heizgerät (1) mit einer Wärmeaustauschverbindung ausgestattet, die einen Flüssigkeitsaustausch zwischen der Rückflussleitung (42) und der Durchlaufleitung (41) ermöglicht. Das Heizgerät (1) ist mit einem Wärmetauscher ausgestattet, der eine Übertragung von Wärme über die Wärmeaustauschverbindung an die Hauswasserversorgungsleitung (30) ermöglicht. Darüber hinaus beinhaltet es ein Wechselventil (15), dessen Funktionsweise in seiner ersten Position dafür sorgt, dass das Wasser zwischen der Heizeinheit und dem Wärmetauscher, und in seiner zweiten Position zwischen der Heizeinheit und dem Wärmeverbraucher zirkuliert. Die Steuereinheit (20) kontrolliert das Wechselventil (15) und veranlasst es jeweils in die erste oder die zweite Position umzuschalten.

Die Steuereinheit (20) kann außerdem auch zusätzlich mit einer Benutzeroberfläche (26) ausgestattet sein, die es ermöglicht Daten- oder Befehlseingaben an die Prozessoreinheit (22) zu senden bzw. durch die Prozessoreinheit (22) zur Verfügung gestellte Daten anzeigen zu lassen. Die Benutzeroberfläche (26) kann aus Peripheriegeräten wie Tastenblock, Tastatur,

Bildschirm, berührungsempfindliches Display oder aus geeigneten Kombinationen dieser Geräte bestehen.

Eine der innovativen Seiten des Heizgerätes (1) besteht darin, dass die Prozessoreinheit (22) in einem automatischen Einspeisemodus arbeitet. Im automatischen Einspeisemodus überwacht die Prozessoreinheit (22) die durch den Drucksensor (16) ermittelten Flüssigkeitsdruckwerte. Stellt sie fest, dass der Flüssigkeitsdruck einen ersten Schwellenwert unterschreitet, so veranlasst sie, dass das Füllventil (13) geöffnet wird. Der besagte erste Schwellenwert ist in der Speichereinheit (24) hinterlegt. Der erste Schwellenwert kann beispielsweise 70 cbar betragen. Übersteigt der gemessene Flüssigkeitsdruck bei geöffnetem Füllventil (13) einen zweiten Schwellenwert, so veranlasst die Prozessoreinheit (22) das Schließen des Füllventils (13). Der zweite Schwellenwert kann beispielsweise 150 cbar betragen. Sollte die Prozessoreinheit (22) feststellen, dass das Füllventil (13) über eine voreingestellte Zeitspanne geöffnet bleibt, ohne dass der im zweiten Schwellenwert definierte Druck erreicht wurde, veranlasst sie, dass das Füllventil (13) geschlossen wird. Bei der hierbei angesprochenen Zeitspanne handelt es sich um den Maximalwert für die Einspeisung. Falls also keine Störung vorliegt, sollte das Füllventil (13) innerhalb dieser Zeitspanne so viel Druck auf der anschließbaren zentralen Heizleitung (40) aufbauen, dass der zweite Schwellenwert erreicht wird. Sollte jedoch ein Leck o.Ä. an der anschließbaren zentralen Heizleitung (40) vorliegen, so ist es möglich, dass der zweite Schwellenwert für den Druck nicht erreicht wird, obwohl das Füllventil (13) über die besagte Zeitspanne geöffnet war. Aus diesem Grunde veranlasst die Prozessoreinheit (22) das Schließen des Füllventils (13) und generiert in einer in der Praxis möglichen Installation auch eine Warnung bezüglich der Störung. Die hier genannte Zeitspanne, also die maximale Einspeisungszeit, könnte beispielsweise 30 Sek. betragen.

Bei einer Installation, bei der das Heizgerät (1) in Form einer Heiztherme ausgeführt ist, veranlasst die Prozessoreinheit (22) eine wenigstens teilweise Leistungsminderung der Pumpe (14), wenn sie erkennt, dass der gemessene Flüssigkeitsdruck unterhalb des ersten Schwellenwertes liegt. Bei einer Praxisinstallation hält sie die Pumpe (14) an. Dadurch wird verhindert, dass der durch die Pumpe (14) aufgebaute Druck Schäden bzw. einen Rückschlageffekt am Wechselventil (15) verursacht. Ermittelt die Prozessoreinheit (22) einen unter dem ersten Schwellenwert liegenden Flüssigkeitsdruck, vermindert sie zumindest teilweise die Wärmeemission der Heizeinheit. In einer Praxisinstallation wird die Heizeinheit abgeschaltet. Dadurch wird einer Überhitzung der Flüssigkeit, die aufgrund der abgeschalteten Pumpe (14) langsamer oder gar nicht mehr zirkuliert, durch die Heizeinheit entgegengewirkt. Ermittelt die Prozessoreinheit (22) einen unter dem ersten Schwellenwert liegenden Flüssigkeitsdruck, veranlasst sie das Wechselventil (15) dazu, in seine zweite Position umzuschalten.

Bei einer Praxisinstallation ermittelt die Prozessoreinheit (22) die Anzahl der Öffnungsvorgänge des Füllventils (13) und die Anzahl der Schließvorgänge des Füllventils (13). In anderen Worten; es wird mitgezählt, wie oft die Schritte "das Öffnen des Füllventils (13), wenn sie ermittelt, dass der gemessene Fülldruck einen vorher festgelegten ersten Schwellenwert unterschreitet", "das Schließen des Füllventils (13), durch die Prozessoreinheit (22), wenn sie ermittelt, dass der gemessene Flüssigkeitsdruck bei geöffnetem Füllventil (13) einen zweiten Schwellenwert überschreitet" und/oder "das Schließen des Füllventils (13), nachdem ermittelt wurde, dass eine vorher festgelegte erste Zeitspanne seit dem Öffnen des Füllventils (13) vergangen ist, ohne dass der Fülldruck den zweiten Schwellenwert erreicht hat" jeweils ausgeführt wurden. In anderen Worten ausgedrückt handelt es sich also um die Anzahl der Nachfüllvorgänge der anschließbaren zentralen Heizleitung durch das Füllventil (13). Sollte die Prozessoreinheit (22) feststellen, dass die genannten Schritte öfter wiederholt wurden, als durch den voreingestellten Wert für die Anzahl an Wiederholungen, so beendet sie den automatischen Arbeitsmodus. Der hier genannte Wert für die Anzahl an Wiederholungen bezieht sich auf einen Wert, der so gewählt wird, dass das Füllventil (13) seine Funktion erfüllen kann, ohne zusätzliche Wartungen zu erfordern. Der Häufigkeitswert kann beispielsweise auf 300 eingestellt werden. Wird der Häufigkeitswert überschritten, so kann die Prozessoreinheit (22) so eingestellt werden, dass ein Warnhinweis vorzugsweise auf der Benutzeroberfläche (26) angezeigt wird.

In einer weiteren praktisch möglichen Installationsvariante der Erfindung überwacht die Prozessoreinheit (22) die zwischen aufeinanderfolgenden Öffnungs- und Schließvorgängen des Füllventils (13) liegenden und somit also die zwischen aufeinanderfolgenden Einspeisungsvorgängen liegenden Zeiten. Wird die vorher festgelegte Anzahl von Einspeisungsvorgängen innerhalb eines bestimmten Zeitintervalls überschritten, so beendet die Prozessoreinheit (22) den automatischen Einspeisemodus. Stellt die Prozessoreinheit (22) fest, dass die Einspeisungsvorgänge zu häufig werden, so stellt sie den automatischen Einspeisemodus aufgrund des Risikos einer undichten anschließbaren zentralen Heizleitung ein, und generiert einen Warnhinweis oder eine Fehlermeldung, die vorzugsweise auf der Benutzeroberfläche (26) angezeigt werden kann. So kann der Wert für die Anzahl von Wiederholungen innerhalb von 24 Stunden z.B. bei 2 liegen.

Die Steuereinheit (20) erlaubt es darüber hinaus, dass Schwellenwerte wie der erste Schwellenwert, der zweite Schwellenwert, die Anzahl von Wiederholungen und der Wert für die Häufigkeit über die Benutzeroberfläche (26) angepasst werden können. Dadurch wird es dem Anwender bzw. dem Benutzer ermöglicht, die Schwellenwerte an den vor Ort herrschenden Wasserdruck und anderen Variablen entsprechend anzupassen. Die Benutzeroberfläche (26) ist auch in der Lage, den aktuell gemessenen Flüssigkeitsdruck anzuzeigen.

Bei einer praktisch möglichen Installation überwacht die Prozessoreinheit (22) den Drucksensor (16) auf Störungen. Ermittelt sie eine Störung des Drucksensors (16), so beendet sie den automatischen Betriebsmodus. Sollte sie ermitteln, dass der Drucksensor (16) wieder störungsfrei arbeitet, so nimmt sie den automatischen Betriebsmodus wieder auf. Die Prozessoreinheit (22) kann feststellen, ob der Drucksensor (16) störungsfrei arbeitet oder nicht, indem sie vom Drucksensor (16) erhaltene Messwerte auswertet. Eine Störung liegt beispielsweise dann vor, wenn sie kein Signal vom Drucksensor (16) empfangen kann, oder wenn aufeinanderfolgende Messergebnisse stärker als durch voreingestellte Toleranzgrenzen zulässig voneinander abweichen.

Die Prozessoreinheit (22) kann außerdem auch in einem manuellen Einspeisemodus arbeiten. Der manuelle Einspeisemodus wird vorzugsweise dann aktiviert, wenn der automatische Einspeisemodus abgeschaltet wird. Bei einer praktisch möglichen Installation kann er durch den Benutzer auch über die Benutzeroberfläche (26) aktiviert werden. Im manuellen Einspeisemodus wird das Füllventil (13) durch Eingaben über die Benutzeroberfläche (26) geschlossen oder geöffnet. Der Benutzer kann den gemessenen Flüssigkeitsdruck über die Benutzeroberfläche (26) verfolgen und durch Öffnen des Füllventils (13) die Einspeisung je nach Bedarf manuell durchführen.

Der Schutzanspruch der Erfindung ist in den beigefügten Ansprüchen dargelegt und ist nicht auf die als Beispiel zwecks ausführlicher Beschreibung gedachten Ausführungen beschränkt. Es ist schließlich offensichtlich, dass eine mit diesem Fachgebiet vertraute Person, ähnliche Gestaltungsformen in Anlehnung an die vorangegangenen Erklärungen entwerfen kann, ohne vom Grundgedanken der Erfindung abzuweichen.

### IN DER ABBILDUNG VERWENDETE REFERENZNUMMERN

1 Heizgerät
11 Heizeinheit
12 Wärmetauscher
   121 Wärmeaustauschverbindung
13 Füllventil
14 Pumpe
15 Wechselventil
16 Drucksensor
20 Steuereinheit
22 Prozessoreinheit
24 Speichereinheit
26 Benutzeroberfläche
30 Hauswasserversorgungsleitung
31 Füllleitung
40 Anschließbare zentrale Heizleitung
41 Durchflussrohr
42 Rückflussrohr
43 Wärmeverbraucher

## Patentansprüche

1. Heizgerät (1) mit folgenden Eigenschaften: eine Heizeinheit (11) zum Erhitzen einer Flüssigkeit, eine an die besagte Heizeinheit (11) angeschlossene Durchflussleitung (41) zur Durchleitung der erhitzten Flüssigkeit über eine anschließbare zentrale Heizleitung (40) zu mindestens einem angeschlossenen Wärmeverbraucher (43), eine an die besagte Heizeinheit (11) angeschlossene Rückflussleitung (42) zur Rückführung der kühlen Flüssigkeit vom Wärmeverbraucher (43) aus der besagten anschließbaren zentralen Heizleitung (40), eine Hauswasserversorgungsleitung (30), eine Füllleitung (31), welche die Hauswasserversorgungsleitung (30) zwecks Leitungswassereinspeisung mit der Durchflussleitung (41) oder mit der Rückflussleitung (42) verbindet, ein Füllventil (13), um den Durchfluss der Flüssigkeit durch die Füllleitung (31) zu kontrollieren, einen an der Durchflussleitung (41) oder der Rückflussleitung (42) angebrachten Drucksensor, (16) um den Flüssigkeitsdruck zu messen, sowie eine mit dem besagten Drucksensor (16) verbundene Prozessoreinheit (20) zur Auswertung der vom Drucksensor (16) gelieferten Messdaten, wobei seine Prozessoreinheit (20) dafür konfiguriert ist, in einem automatischen Einspeisemodus folgende Schritte auszuführen:
- die Überwachung des gemessenen Fülldrucks,
- das Öffnen des besagten Füllventils (13), wenn ermittelt wird, dass der gemessene Fülldruck einen vorher festgelegten ersten Schwellenwert unterschreitet,
- das Schließen des Füllventils (13), wenn ermittelt wird, dass der gemessene Fülldruck einen vorher festgelegten zweiten Schwellenwert überschreitet,
- das Schließen des Füllventils (13), nachdem ermittelt wurde, dass eine vorher festgelegte erste Zeitspanne seit dem Öffnen des Füllventils vergangen ist.
**dadurch gekennzeichnet, dass** seine Prozessoreinheit (20) so konfiguriert ist,
- dass sie eine Störung des Drucksensors (16) erkennen kann;
- dass sie den automatischen Einspeisemodus stoppen kann, wenn ermittelt wurde, dass eine Störung des Drucksensors (16) vorliegt;
- dass sie den automatischen Einspeisemodus starten kann, wenn ermittelt wurde, dass der Drucksensor (16) intakt ist.

2. Heizgerät (1) gemäß eines der vorgenannten Ansprüche, **dadurch gekennzeichnet, dass** es die Zirkulation in der anschließbaren zentralen Heizleitung (40) mittels einer Pumpe (14) gewährleistet; und dass die Prozessoreinheit (20) so konfiguriert ist, dass sie die Funktion der besagten Pumpe (14) kontrolliert; und dass sie vor dem Schritt "das Öffnen des besagten Füllventils (13), wenn ermittelt wird, dass der gemessene Fülldruck einen vorher festgelegten ersten Schwellenwert unterschreitet", den Schritt
- zum zumindest teilweisen Herunterfahren der Leistung der Pumpe (14) veranlasst.

3. Heizgerät (1) gemäß Anspruch 2, **dadurch gekennzeichnet, dass** seine Prozessoreinheit (20) so mit der Heizeinheit (11) verbunden ist, dass sie in der Lage ist, die Funktionsweise der Heizeinheit (11) zu steuern; und dass diese so konfiguriert ist, dass vor dem Schritt, "das Öffnen des besagten Füllventils (13), wenn ermittelt wird, dass der gemessene Fülldruck einen vorher festgelegten ersten Schwellenwert unterschreitet", der Schritt
- zum zumindest teilweisen Reduzieren der Wärmeemission der Heizeinheit (11) ausgeführt wird.

4. Heizgerät (1) gemäß eines der vorgenannten Ansprüche, **dadurch gekennzeichnet, dass** es mit einer Wärmeaustauschverbindung (121) ausgestattet ist, die eine Verbindung zwischen der Durchflussleitung (41) und der Rückflussleitung (42) schafft; dass sich ein Wärmetauscher (12) zur Übertragung von Wärme zwischen der besagten Wärmeaustauschverbindung (121) und der Hauswasserversorgungsleitung (30) befindet; dass es mit einem Wechselventil (15) ausgestattet ist, das die Wasserzirkulation in einer ersten Position von der Heizeinheit (11) zum Wärmetauscher (12) und in einer zweiten Position von der Heizeinheit (11) zum Wärmeverbraucher (43) ermöglicht; dass die Prozessoreinheit (20) so konfiguriert ist, dass sie die Umschaltfunktion des Wechselventils (15) steuern kann; und dass sie vor dem Schritt "das Öffnen des besagten Füllventils (13), wenn ermittelt wird, dass der gemessene Fülldruck einen vorher festgelegten ersten Schwellenwert unterschreitet",
- dafür sorgt, dass das Wechselventil (15) auf seine zweite Position umgestellt wird.

5. Heizgerät (1) gemäß Anspruch 1, **dadurch gekennzeichnet, dass** seine Prozessoreinheit (20) so konfiguriert ist, dass sie den automatischen Einspeisemodus stoppt, wenn sie ermittelt, dass die Schritte "das Öffnen des besagten Füllventils (13), wenn ermittelt wird, dass der gemessene Fülldruck einen vorher festgelegten ersten Schwellenwert unterschreitet", "das Schließen des Füllventils (13), wenn ermittelt wird, dass der gemessene Fülldruck einen vorher festgelegten zweiten Schwellenwert überschreitet" und/oder "das Schließen des Füllventils (13), nachdem ermittelt wurde, dass eine vorher festgelegte erste Zeitspanne seit dem Öffnen des Füllventils vergangen ist", einen voreingestellten Wert für die Anzahl von Wiederholungen erreicht haben.

6. Heizgerät (1) gemäß Anspruch 1, **dadurch gekennzeichnet, dass** seine Prozessoreinheit so konfiguriert ist,
dass sie den automatischen Einspeisemodus stoppt, wenn sie ermittelt, dass die Schritte "das Öffnen des besagten Füllventils (13), wenn ermittelt wird, dass der gemessene Fülldruck einen vorher festgelegten ersten Schwellenwert unterschreitet", "das Schließen des Füllventils (13), wenn ermittelt wird, dass der gemessene Fülldruck einen vorher festgelegten zweiten Schwellenwert überschreitet" und/oder "das Schließen des Füllventils (13), nachdem ermittelt wurde, dass eine vorher festgelegte erste Zeitspanne seit dem Öffnen der Füllventils vergangen ist", mindestens einmal häufiger wiederholt werden als der voreingestellte Wert für die Wiederholungsfrequenz.

7. Heizgerät (1) gemäß Anspruch 1, **dadurch gekennzeichnet, dass** es mit einer Speichereinheit (22) ausgestattet ist, in die der erste Schwellenwert, der zweite Schwellenwert und die erste Zeitspanne eingespeichert werden, und dass es auch mit einer mit der Prozessoreinheit (20) verbundenen Bedieneroberfläche (26) ausgestattet ist, über die in der Speichereinheit (22) hinterlegte Werte für den ersten Schwellenwert, den zweiten Schwellenwert und die erste Zeitspanne angepasst werden können.

8. Heizgerät (1) gemäß Anspruch 6, **dadurch gekennzeichnet, dass** es mit einer Speichereinheit (22) ausgestattet ist, in welcher der besagte Wiederholungswert hinterlegt ist, und dass es auch mit einer mit der Prozessoreinheit (20) verbundenen Bedieneroberfläche (26) ausgestattet ist, über die in der Speichereinheit (22) hinterlegte Werte für den ersten Schwellenwert und die erste Zeitspanne angepasst werden können.

9. Heizgerät (1) gemäß Anspruch 1, **dadurch gekennzeichnet, dass** es mit einer Speichereinheit (22) ausgestattet ist, in welcher der besagte Häufigkeitswert hinterlegt ist, und dass es auch mit einer mit der Prozessoreinheit (20) verbundenen Bedieneroberfläche (26) ausgestattet ist, über die in der Speichereinheit (22) hinterlegte Werte für den ersten Schwellenwert und die erste Zeitspanne angepasst werden können.

10. Heizgerät (1) gemäß Anspruch 1, **dadurch gekennzeichnet, dass** es mit einer mit der Prozessoreinheit (20) verbundenen Bedieneroberfläche (26) ausgestattet ist, die dem Benutzer die Auswahl zwischen dem besagten automatischen Einspeisemodus und einem manuellen Einspeisemodus ermöglicht, bei dem das Füllventil (13) manuell angesteuert werden und Befehlseingaben gemacht werden können.

11. Einspeisungsmethode, gesteuert durch die besagte Prozessoreinheit (20) eines Heizgerätes (1) gemäß eines beliebigen der vorgenannten Ansprüche, das eine Heizeinheit (11) zum Erhitzen einer Flüssigkeit, eine an die besagte Heizeinheit (11) angeschlossene Durchflussleitung (41) zur Durchleitung der erhitzten Flüssigkeit über eine anschließbare zentrale Heizleitung (40) zu mindestens einem angeschlossenen Wärmeverbraucher (43), eine an die besagte Heizeinheit (11) angeschlossene Rückflussleitung (42) zur Rückführung der kühlen Flüssigkeit vom Wärmeverbraucher (43) aus der besagten anschließbaren zentralen Heizleitung (40), eine Hauswasserversorgungsleitung (30), eine Füllleitung (31), welche die Hauswasserversorgungsleitung (30) zwecks Leitungswassereinspeisung mit der Durchflussleitung (41) oder mit der Rückflussleitung (42) verbindet, ein Füllventil (15), um den Durchfluss der Flüssigkeit durch die Füllleitung (31) zu kontrollieren, einen an der Durchflussleitung (41) oder der Rückflussleitung (42) angebrachten Drucksensor, (16) um den Flüssigkeitsdruck zu messen, sowie eine mit dem besagten Drucksensor (16) verbundene Prozessoreinheit (20) zur Auswertung der vom Drucksensor (16) gelieferten Messdaten beinhaltet, wobei in einem automatischen Einspeisemodus folgende Schritte ausgeführt werden:
- die Überwachung des gemessenen Fülldrucks,
- das Öffnen des besagten Füllventils (13), wenn ermittelt wird, dass der gemessene Fülldruck einen vorher festgelegten ersten Schwellenwert unterschreitet,
- das Schließen des Füllventils (13), wenn ermittelt wird, dass der gemessene Fülldruck einen vorher festgelegten zweiten Schwellenwert überschreitet,
- das Schließen des Füllventils (13), nachdem ermittelt wurde, dass eine vorher festgelegte erste Zeitspanne seit dem Öffnen der Füllventils vergangen ist.
**dadurch gekennzeichnet, dass** weiter folgende Schritte ausgeführt werden:
- das Erkennen einer Störung des Drucksensors (14),
- das Stoppen des automatischen Einspeisemodus, wenn ermittelt wurde, dass eine Störung des Drucksensors (14) vorliegt,
- das Starten des automatischen Einspeisemodus, wenn ermittelt wurde, dass der Drucksensor (14) intakt ist.

12. Einspeisungsmethode gemäß Anspruch 12, **dadurch gekennzeichnet, dass** dabei vor der Ausführung des Schrittes "das Öffnen des besagten Füllventils (13), wenn ermittelt wird, dass der gemessene Fülldruck einen vorher festgelegten ersten Schwellenwert unterschreitet", der Schritt zum zumindest teilweisen Herunterfahren der Leistung der Pumpe (14), die für die Zirkulation des Wassers in der anschließbaren zentralen Heizleitung (40) sorgt, veranlasst wird.

13. Einspeisungsmethode gemäß Anspruch 12, **dadurch gekennzeichnet, dass** dabei vor der Ausführung des Schrittes, "das Öffnen des besagten Füllventils (13), wenn ermittelt wird, dass der gemessene Fülldruck einen vorher festgelegten ersten Schwellenwert unterschreitet", der Schritt
- zum zumindest teilweisen Herunterfahren der Heizleistung der Heizeinheit (11) veranlasst wird.

14. Einspeisungsmethode gemäß eines der Ansprüche 11 12 und 13, **dadurch gekennzeichnet, dass** dabei vor der Ausführung des Schrittes, "das Öffnen des besagten Füllventils (13), wenn ermittelt wird, dass der gemessene Fülldruck einen vorher festgelegten ersten Schwellenwert unterschreitet", der Schritt
- der Umschaltung eines Wechselventils (15) in eine erste Position, in der die Zirkulation des Wassers zwischen der Heizeinheit (11) und der Durchflussleitung (41) oder der Rückflussleitung (42) über eine in das Heizgerät (11) eingebaute Wärmeaustauschverbindung (121) mit Wärmetauscher (12) geleitet wird, um einen Wärmeaustausch mit der besagten Hauswasserversorgungsleitung (30) zu gewährleisten bzw. in eine zweite Position, in der die Wasserzirkulation von der Heizeinheit (11) in den Wärmeverbraucher (43) geleitet wird, veranlasst wird.

15. Einspeisungsmethode gemäß Anspruch 11, **dadurch gekennzeichnet, dass** der automatische Einspeisemodus gestoppt wird, wenn die Schritte "das Öffnen des besagten Füllventils (13), wenn ermittelt wird, dass der gemessene Fülldruck einen vorher festgelegten ersten Schwellenwert unterschreitet", "das Schließen des Füllventils (13), wenn ermittelt wird, dass der gemessene Fülldruck einen vorher festgelegten zweiten Schwellenwert überschreitet" und/oder "das Schließen des Füllventils (13), nachdem ermittelt wurde, dass eine vorher festgelegte erste Zeitspanne seit dem Öffnen der Füllventils vergangen ist", einen voreingestellten Wert für die Anzahl von Wiederholungen erreicht haben.

16. Einspeisungsmethode gemäß Anspruch 11, **dadurch gekennzeichnet, dass** der automatische Einspeisemodus gestoppt wird, wenn die Schritte "das Öffnen des besagten Füllventils (13), wenn ermittelt wird, dass der gemessene Fülldruck einen vorher festgelegten ersten Schwellenwert unterschreitet", "das Schließen des Füllventils (13), wenn ermittelt wird, dass der gemessene Fülldruck einen vorher festgelegten zweiten Schwellenwert überschreitet" und/oder "das Schließen des Füllventils (13), nachdem ermittelt wurde, dass eine vorher festgelegte erste Zeitspanne seit dem Öffnen der Füllventils vergangen ist", mindestens einmal häufiger wiederholt wurden als der voreingestellte Häufigkeitswert.

## Claims

1. Heating device (1) having the following properties:
a heating unit (11)
for heating a liquid, a throughflow line (41), which is connected to the said heating unit (11), for conducting the heated liquid via a connectable central heating line (40) to at least one connected heat consumer (43), a return flow line (42), which is connected to the said heating unit (11), for returning the cool liquid from the heat consumer (43) out of the said connectable central heating line (40), a domestic water supply line (30), a filling line (31) which connects the domestic water supply line (30) to the throughflow line (41) or to the return flow line (42) for the purpose of feeding mains water, a filling valve (13) for controlling the flow of the liquid through the filling line (31), a pressure sensor (16), which is attached to the throughflow line (41) or the return flow line (42), for measuring the pressure of the liquid, and a processor unit (20), which is connected to the said pressure sensor (16), for evaluating the measurement data provided by the pressure sensor (16), wherein the processor unit (20) of the heating device is configured to execute the following steps in an automatic feed mode:
- monitoring the measured filling pressure,
- opening the said filling valve (13) if it is ascertained that the measured filling pressure falls below a previously defined first threshold value,
- closing the filling valve (13) if it is ascertained that the measured filling pressure exceeds a previously defined second threshold value,
- closing the filling valve (13) once it has been ascertained that a previously defined first time period has elapsed since the filling valve was opened,
**characterized in that** the processor unit (20) of the heating device is configured such
- that it can identify a fault in the pressure sensor (16) ;
- that it can stop the automatic feed mode if it has been ascertained that there is a fault in the pressure sensor (16) ;
- that it can start the automatic feed mode if it has been ascertained that the pressure sensor (16) is intact.

2. Heating device (1) according to the preceding claim, **characterized in that** it ensures the circulation in the connectable central heating line (40) by means of a pump (14); and **in that** the processor unit (20) is configured such that it controls the functioning of the said pump (14); and **in that**, before the step "opening the said filling valve (13) if it is ascertained that the measured filling pressure falls below a previously defined first threshold value", it initiates the step
- for at least partially reducing the power of the pump (14) .

3. Heating device (1) according to Claim 2, **characterized in that**
the processor unit (20) of the heating device is connected to the heating unit (11) such that it is able to control the manner of functioning of the heating unit (11); and **in that** the processor unit is configured such that, before the step "opening the said valve (13) if it is ascertained that the measured filling pressure falls below a previously defined first threshold value", the step
- for at least partially reducing the emission of heat from the heating unit (11) is executed.

4. Heating device (1) according to the preceding claim, **characterized in that** it is equipped with a heat exchange connection (121) which establishes a connection between the throughflow line (41) and the return flow line (42); **in that** a heat exchanger (12) for transferring heat is located between the said heat exchange connection (121) and the domestic water supply line (30); **in that** it is equipped with a shuttle valve (15) which allows water circulation from the heating unit (11) to the heat exchanger (12) in a first position and from the heating unit (11) to the heat consumer (43) in a second position; **in that** the processor unit (20) is configured such that it can control the switchover function of the shuttle valve (15); and **in that**, before the step "opening the said filling valve (13) if it is ascertained that the measured filling pressure falls below a previously defined first threshold value", it
- ensures that the shuttle valve (15) is moved over to its second position.

5. Heating device (1) according to Claim 1, **characterized in that**
the processor unit (20) of the heating device is configured such that it stops the automatic feed mode if it ascertains that the steps "opening the said filling valve (13) if it is ascertained that the measured filling pressure falls below a previously defined first threshold value", "closing the filling valve (13) if it is ascertained that the measured filling pressure exceeds a previously defined second threshold value" and/or "closing the filling valve (13) once it has been ascertained that a previously defined first time period has elapsed since the filling valve was opened" have reached a preset value for the number of repetitions.

6. Heating device (1) according to Claim 1, **characterized in that**
the processor unit of the heating device is configured such
that it stops the automatic feed mode if it ascertains that the steps "opening the said filling valve (13) if it is ascertained that the measured filling pressure falls below a previously defined first threshold value", "closing the filling valve (13) if it is ascertained that the measured filling pressure exceeds a previously defined second threshold value" and/or "closing the filling valve (13) once it has been ascertained that a previously defined first time period has elapsed since the filling valve was opened" have been repeated at least once more often than the preset value for the repetition frequency.

7. Heating device (1) according to Claim 1, **characterized in that**
it is equipped with a memory unit (22) in which the first threshold value, the second threshold value and the first time period are stored, and **in that** it is also equipped with an operator interface (26) which is connected to the processor unit (20) and by means of which values stored in the memory unit (22) for the first threshold value, the second threshold value and the first time period can be adjusted.

8. Heating device (1) according to Claim 6, **characterized in that**
it is equipped with a memory unit (22) in which the said repetition value is stored, and **in that** it is also equipped with an operator interface (26) which is connected to the processor unit (20) and by means of which values stored in the memory unit (22) for the first threshold value and the first time period can be adjusted.

9. Heating device (1) according to Claim 1, **characterized in that**
it is equipped with a memory unit (22) in which the said frequency value is stored, and **in that** it is also equipped with an operator interface (26) which is connected to the processor unit (20) and by means of which values stored in the memory unit (22) for the first threshold value and the first time period can be adjusted.

10. Heating device (1) according to Claim 1, **characterized in that**
it is equipped with an operator interface (26) which is connected to the processor unit (20) and allows the user to choose between the said automatic feed mode and a manual feed mode in which the filling valve (13) can be manually controlled and command inputs can be made.

11. Feed method, controlled by the said
processor unit (20) of a heating device (1) according to any one of the preceding claims, which heating device comprises heating unit (11) for heating a liquid, a throughflow line (41), which is connected to the said heating unit (11), for conducting the heated liquid via a connectable central heating line (40) to at least one connected heat consumer (43), a return flow line (42), which is connected to the said heating unit (11), for returning the cool liquid from the heat consumer (43) out of the said connectable central heating line (40), a domestic water supply line (30), a filling line (31) which connects the domestic water supply line (30) to the throughflow line (41) or to the return flow line (42) for the purpose of feeding mains water, a filling valve (15) for controlling the flow of the liquid through the filling line (31), a pressure sensor (16), which is attached to the throughflow line (41) or the return flow line (42), for measuring the pressure of the liquid, and a processor unit (20), which is connected to the said pressure sensor (16), for evaluating the measurement data provided by the pressure sensor (16), wherein the following steps are executed in an automatic feed mode:
- monitoring the measured filling pressure,
- opening the said filling valve (13) if it is ascertained that the measured filling pressure falls below a previously defined first threshold value,
- closing the filling valve (13) if it is ascertained that the measured filling pressure exceeds a previously defined second threshold value,
- closing the filling valve (13) once it has been ascertained that a previously defined first time period has elapsed since the filling valve was opened,
**characterized in that** the following steps can also be executed:
- identifying a fault in the pressure sensor (14),
- stopping the automatic feed mode if it has been ascertained that there is a fault in the pressure sensor (14),
- starting the automatic feed mode if it has been ascertained that the pressure sensor (14) is intact.

12. Feed method according to Claim 12, **characterized in that** here, before executing the step "opening the said filling valve (13) if it is ascertained that the measured filling pressure falls below a previously defined first threshold value", the step
for at least partially reducing the power of the pump (14), which ensures the circulation of the water in the connectable central heating line (40), is initiated.

13. Feed method according to Claim 12, **characterized in that** here, before executing the step "opening the said filling valve (13) if it is ascertained that the measured filling pressure falls below a previously defined first threshold value", the step
- for at least partially reducing the heating power of the heating unit (11) is initiated.

14. Feed method according to one of Claims 11, 12 and 13, **characterized in that** here, before executing the step "opening the said filling valve (13) if it is ascertained that the measured filling pressure falls below a previously defined first threshold value", the step
- switching over a shuttle valve (15) to a first position, in which the circulation of the water between the heating unit (11) and the throughflow line (41) or the return flow line (42) is conducted via a heat exchange connection (121), which is incorporated into the heating device (11), with heat exchanger (12) in order to ensure heat exchange with the said domestic water supply line (30), or to a second position, in which the water circulation is conducted from the heating unit (11) into the heat consumer (43), is initiated.

15. Feed method according to Claim 11, **characterized in that** the automatic feed mode is stopped if the steps "opening the said filling valve (13) if it is ascertained that the measured filling pressure falls below a previously defined first threshold value", "closing the filling valve (13) if it is ascertained that the measured filling pressure exceeds a previously defined second threshold value" and/or "closing the filling valve (13) once it has been ascertained that a previously defined first time period has elapsed since the filling valve was opened" have reached a preset value for the number of repetitions.

16. Feed method according to Claim 11, **characterized in that** the automatic feed mode is stopped if the steps "opening the said filling valve (13) if it is ascertained that the measured filling pressure falls below a previously defined first threshold value", "closing the filling valve (13) if it is ascertained that the measured filling pressure exceeds a previously defined second threshold value" and/or "closing the filling valve (13) once it has been ascertained that a previously defined first time period has elapsed since the filling valve was opened" have been repeated at least once more often than the preset frequency value.

## Revendications

1. Appareil de chauffage (1) présentant les caractéristiques suivantes : une unité de chauffage (11) pour chauffer un liquide, une conduite d'écoulement (41) reliée à ladite unité de chauffage (11) pour acheminer le liquide chauffé, via une conduite de chauffage centrale raccordable (40), vers au moins un consommateur de chaleur relié (43), une conduite de retour (42) reliée à ladite unité de chauffage (11) pour renvoyer le liquide refroidi du consommateur de chaleur (43) depuis ladite conduite de chauffage centrale raccordable (40), une conduite (30) d'alimentation en eau domestique, une conduite de remplissage (31), qui relie la conduite (30) d'alimentation en eau domestique à la conduite d'écoulement (41) ou à la conduite de retour (42) en vue de l'alimentation en eau domestique, une vanne de remplissage (13) pour commander l'écoulement du liquide dans la conduite de remplissage (31), un capteur de pression monté sur la conduite d'écoulement (41) ou sur la conduite de retour (42), pour mesurer la pression du liquide, ainsi qu'une unité de traitement (20) reliée audit capteur de pression (16) pour analyser les données de mesure fournies par le capteur de pression (16), son unité de traitement (20) étant configurée pour exécuter, dans un mode d'alimentation automatique, les étapes suivantes :
- la commande de la pression de remplissage mesurée,
- l'ouverture de ladite vanne de remplissage (13) lorsqu'il est déterminé que la pression de remplissage mesurée tombe en-dessous d'une première valeur de seuil prédéterminée,
- la fermeture de la vanne de remplissage (13) lorsqu'il est déterminé que la pression de remplissage mesurée dépasse une deuxième valeur de seuil prédéterminée,
- la fermeture de la vanne de remplissage (13) après qu'il ait été déterminé qu'une première période de temps prédéterminée s'est écoulée depuis l'ouverture de la vanne de remplissage,
**caractérisé en ce que** son unité de traitement (20) est configurée de telle sorte
- qu'elle soit apte à détecter une défaillance du capteur de pression (16) ;
- qu'elle soit apte à arrêter le mode d'alimentation automatique lorsqu'il est déterminé qu'il existe une défaillance du capteur de pression (16) ;
- qu'elle soit apte à démarrer le mode d'alimentation automatique s'il a été déterminé que le capteur de pression (16) est intact.

2. Appareil de chauffage (1) selon l'une des revendications précédentes,
**caractérisé en ce qu'**il assure la circulation dans la conduite centrale de chauffage raccordable (40) au moyen d'une pompe (14) ; et **en ce que** l'unité de traitement (20) est configurée pour commander le fonctionnement de ladite pompe (14) ; et **en ce qu'**elle comprend, avant l'étape "ouverture de ladite vanne de remplissage (13) lorsqu'il est déterminé que la pression de remplissage mesurée tombe en-dessous d'une première valeur de seuil prédéterminée", l'étape
- consistant à provoquer la réduction au moins partielle de l'efficacité de la pompe (14).

3. Appareil de chauffage (1) selon la revendication 2, **caractérisé en ce que**
son unité de traitement (20) est reliée à l'unité de chauffage (11) de manière à être apte à commander le fonctionnement de l'unité de chauffage (11) ; et **en ce qu'**elle est configurée de manière à ce que, avant l'étape "ouverture de ladite vanne de remplissage (13) lorsqu'il est déterminé que la pression de remplissage mesurée tombe en-dessous d'une première valeur de seuil prédéterminée", l'étape
- de réduction au moins partielle de la puissance de chauffage de l'unité de chauffage (11) est mise en oeuvre.

4. Appareil de chauffage (1) selon l'une des revendications précédentes
**caractérisé en ce qu'**il est équipé d'une liaison (121) d'échange de chaleur établissant une communication entre la conduite d'écoulement (41) et la conduite de retour (42) ; **en ce qu'**un échangeur de chaleur (12) pour un transfert de chaleur est situé entre ladite liaison (121) d'échange de chaleur et la conduite (30) d'alimentation en eau domestique ; **en ce qu'**il est équipé d'une vanne d'inversion (15) permettant la circulation de l'eau dans une première position de l'unité de chauffage (11) vers l'échangeur de chaleur (12) et vers le consommateur de chaleur (43) dans une deuxième position de l'unité de chauffage (11) ; **en ce que** l'unité de traitement (20) est configurée pour commander la fonction d'inversion de la vanne d'inversion (15) ; et **en ce que**, avant l'étape "ouverture de ladite vanne de remplissage (13) lorsqu'il est déterminé que la pression de remplissage mesurée tombe en-dessous d'une première valeur de seuil prédéterminée",
- il est veillé à ce que la vanne de changement (15) soit placée dans sa deuxième position.

5. Appareil de chauffage (1) selon la revendication 1, **caractérisé en ce que**
son unité de traitement (20) est configurée pour arrêter le mode d'alimentation automatique lorsqu'elle détermine que les étapes "ouverture de ladite vanne de remplissage (13) lorsqu'il est déterminé que la pression de remplissage mesurée tombe en-dessous d'une première valeur de seuil prédéterminée", "fermeture de la vanne de remplissage (13) lorsqu'il est déterminé que la pression de remplissage mesurée dépasse une deuxième valeur de seuil prédéterminée", et/ou "fermeture de la vanne de remplissage (13) après qu'il a été déterminé qu'une première période de temps prédéterminée s'est écoulée depuis l'ouverture de la vanne de remplissage", ont atteint une valeur préréglée pour le nombre de répétitions.

6. Appareil de chauffage (1) selon la revendication 1, **caractérisé en ce que**
son unité de traitement est configurée de manière telle qu'elle arrête le mode d'alimentation automatique lorsqu'elle détermine que les étapes "ouverture de ladite vanne de remplissage (13) lorsqu'il est déterminé que la pression de remplissage mesurée tombe en dessous d'une première valeur de seuil prédéterminée", "fermeture de la vanne de remplissage (13) lorsqu'il est déterminé que la pression de remplissage mesurée dépasse une deuxième valeur de seuil prédéterminée" et/ou "fermeture de la vanne de remplissage (13) après qu'il a été déterminé qu'une première période de temps prédéterminée s'est écoulée depuis l'ouverture de la vanne de remplissage", sont répétées au moins une fois de plus que la valeur préréglée pour la fréquence de répétition.

7. Appareil de chauffage (1) selon la revendication 1, **caractérisé en ce que**
il est équipé d'une unité de mémoire (22) dans laquelle la première valeur de seuil, la deuxième valeur de seuil et la première période de temps sont mémorisées, et **en ce qu'**il est également équipé d'une interface utilisateur (26) connectée à l'unité de traitement (20), par l'intermédiaire de laquelle des valeurs enregistrées dans l'unité de mémoire (22) pour la première valeur de seuil, la deuxième valeur de seuil et la première période de temps sont aptes à être ajustées.

8. Appareil de chauffage (1) selon la revendication 6, **caractérisé en ce que**
il est équipé d'une unité de mémoire (22) dans laquelle ladite valeur de répétition est enregistrée, et **en ce qu'**il est également équipé d'une interface utilisateur (26) connectée à l'unité de traitement (20), par l'intermédiaire de laquelle des valeurs enregistrées dans l'unité de mémoire (22) pour la première valeur de seuil et la première période de temps sont aptes à être ajustées.

9. Appareil de chauffage (1) selon la revendication 1, **caractérisé en ce que**
il est équipé d'une unité de mémoire (22) dans laquelle ladite valeur de fréquence est enregistrée, et **en ce qu'**il est également équipé d'une interface utilisateur (26) connectée à l'unité de traitement (20), par l'intermédiaire de laquelle des valeurs enregistrées dans l'unité de mémoire (22) pour la première valeur de seuil et la première période sont aptes à être ajustées.

10. Appareil de chauffage (1) selon la revendication 1, **caractérisé en ce que**
il est équipé d'une interface utilisateur (26) connectée à l'unité de traitement (20) qui permet à l'utilisateur de choisir entre ledit mode d'alimentation automatique et un mode d'alimentation manuel dans lequel la vanne de remplissage (13) est apte à être commandée manuellement et des entrées de commande sont aptes à être effectuées.

11. Méthode d'alimentation commandée par ladite
unité de traitement (20) d'un appareil de chauffage (1) selon l'une quelconque des revendications précédentes, comprenant une unité de chauffage (11) pour chauffer un liquide, une conduite d'écoulement (41) reliée à ladite unité de chauffage (11) pour acheminer le liquide chauffé via une conduite de chauffage centrale (40) raccordable à au moins un consommateur de chaleur (43) raccordé, une conduite de retour (42) reliée à ladite unité de chauffage (11) pour renvoyer le liquide refroidi provenant du consommateur de chaleur (43) depuis ladite conduite de chauffage centrale raccordable (40), une conduite (30) d'alimentation en eau domestique, une conduite de remplissage (31) reliant la conduite (30) d'alimentation en eau domestique à la conduite d'écoulement (41) ou à la conduite de retour (42) pour l'alimentation en eau domestique, une vanne de remplissage (15) pour commander l'écoulement du liquide dans la conduite de remplissage (31), un capteur de pression (16) fixé à la conduite d'écoulement (41) ou à la conduite de retour (42) pour mesurer la pression du liquide, ainsi qu'une unité de traitement (20) reliée audit capteur de pression (16) pour évaluer les données de mesure fournies par le capteur de pression (16), les étapes suivantes étant exécutées dans un mode d'alimentation automatique :
- commande de la pression de remplissage mesurée,
- ouverture de ladite vanne de remplissage (13) lorsqu'il est déterminé que la pression de remplissage mesurée tombe en-dessous d'une première valeur de seuil prédéterminée,
- fermeture de la vanne de remplissage (13) lorsqu'il est déterminé que la pression de remplissage mesurée dépasse une deuxième valeur de seuil prédéterminée,
- fermeture de la vanne de remplissage (13) après qu'il a été déterminé qu'une première période de temps prédéterminée s'est écoulée depuis l'ouverture de la vanne de remplissage,
**caractérisé en ce que** les étapes suivantes sont en outre exécutées :
- la détection d'une défaillance du capteur de pression (14),
- l'arrêt du mode d'alimentation automatique lorsqu'il est déterminé qu'il existe une défaillance du capteur de pression (14),
- le démarrage du mode d'alimentation automatique s'il a été déterminé que le capteur de pression (14) est intact.

12. Méthode d'alimentation selon la revendication 12, **caractérisée**
**en ce qu'**elle comprend, avant la mise en oeuvre de l'étape "d'ouverture de ladite vanne de remplissage (13) lorsqu'il est déterminé que la pression de remplissage mesurée tombe en-dessous d'une première valeur de seuil prédéterminée", l'étape
consistant à provoquer la réduction au moins partielle de l'efficacité de la pompe (14) assurant la circulation de l'eau dans la conduite centrale de chauffage (40) raccordable.

13. Méthode d'alimentation selon la revendication 12, **caractérisée**
**en ce qu'**elle comprend, avant la mise en oeuvre de l'étape "d'ouverture de ladite vanne de remplissage (13) lorsqu'il est déterminé que la pression de remplissage mesurée est inférieure à un premier seuil prédéterminé", l'étape
- de réduction au moins partielle de la puissance de chauffage de l'unité de chauffage (11) est mise en oeuvre.

14. Méthode d'alimentation selon l'une des revendications 11,
12 et 13, **caractérisé en ce qu'**il comprend, avant la mise en oeuvre de l'étape "d'ouverture de ladite vanne de remplissage (13) lorsqu'il est déterminé que la pression de remplissage mesurée tombe en-dessous d'une première valeur de seuil prédéterminée", l'étape
- de commutation d'une vanne d'inversion (15) vers une première position dans laquelle la circulation de l'eau entre l'unité de chauffage (11) et la conduite d'écoulement (41) ou la conduite de retour (42) est dirigée via une liaison (121) d'échange de chaleur avec un échangeur de chaleur (12), intégrée dans l'appareil de chauffage (11) pour assurer un échange de chaleur avec ladite conduite (30) d'alimentation en eau domestique ou vers une deuxième position dans laquelle la circulation de l'eau est dirigée depuis l'unité de chauffage (11) vers le consommateur de chaleur (43).

15. Méthode d'alimentation selon la revendication 11, **caractérisée en ce que**
le mode d'alimentation automatique est arrêté lorsque les étapes "d'ouverture de ladite vanne de remplissage (13) lorsqu'il est déterminé que la pression de remplissage mesurée tombe en-dessous d'un premier seuil prédéterminé", "de fermeture de la vanne de remplissage (13) lorsqu'il est déterminé que la pression de remplissage mesurée dépasse un deuxième seuil prédéterminé", et/ou "de fermeture de la vanne de remplissage (13) après qu'il ait été déterminé qu'une première période de temps prédéterminée s'est écoulée depuis l'ouverture de la vanne de remplissage", ont atteint une valeur prédéfinie pour le nombre de répétitions.

16. Méthode d'alimentation selon la revendication 11, **caractérisée**
**en ce que** le mode d'alimentation automatique est arrêté lorsque les étapes "d'ouverture de ladite vanne de remplissage (13) lorsqu'il est déterminé que la pression de remplissage mesurée tombe en-dessous d'une première valeur de seuil prédéterminée", "de fermeture de la vanne de remplissage (13) lorsqu'il est déterminé que la pression de remplissage mesurée dépasse une deuxième valeur de seuil prédéterminée" et/ou "de fermeture de la vanne de remplissage (13) après qu'il ait été déterminé qu'une première période de temps prédéterminée s'est écoulée depuis l'ouverture de la vanne de remplissage", ont été répétées au moins une fois de plus que la valeur de fréquence prédéfinie.
